# EUROPÄISCHE PATENTSCHRIFT

(11) **EP 0 858 401 B1**
(45) Veröffentlichungstag und Bekanntmachung des Hinweises auf die Patenterteilung: **26.05.1999**
(21) Anmeldenummer: 96933261.8
(22) Anmeldetag: 18.10.1996
(51) Int. Cl.: B43M 11/08, B43K 1/08

(54) **STIFT ZUM AUFTRAGEN VON FARB- BZW. KORREKTURFLÜSSIGKEIT**
PEN FOR APPLYING COLOURED OR CORRECTION FLUID
STYLO POUR APPLIQUER DES FLUIDES DE COULEUR OU DE CORRECTION

(30) Priorität: 20.10.1995 CH 2977/95; 15.11.1995 CH 3236/95
(43) Veröffentlichungstag der Anmeldung: 19.08.1998
(73) Patentinhaber: Kores Holding Zug AG, CH-6300 Zug (CH)
(72) Erfinder: KORESKA, Peter, A-1190 Wien (AT)
(74) Vertreter: Weinzinger, Arnulf, Dipl.-Ing.
(86) Internationale Anmeldenummer: AT9600202
(87) Internationale Veröffentlichungsnummer: WO9715460

(56) Entgegenhaltungen:
- EP-A- 0 331 843
- EP-A- 0 564 410
- DE-A- 4 304 910
- DE-B- 1 001 624
- FR-A- 329 628
- FR-A- 461 361
- FR-A- 2 665 649
- US-A- 1 378 016
- US-A- 2 984 393

## Beschreibung

Die Erfindung betrifft einen Stift zum Auftragen von Farb- bzw. Korrekturflüssigkeit, mit einem eine Austrittsöffnung für die Farbflüssigkeit aufweisenden Hülsenteil, einem Ventil, das wenigstens ein Federmittel und ein Führungselement umfaßt, und einer, der Austrittsöffnung zugeordneten, als Auftragselement dienenden Kugel. Unter "Farb- bzw. Korrekturflüssigkeit", nachstehend auch kurz "Farbflüssigkeit", sollen hier nicht nur pigmentierte Flüssigkeiten, sondern auch Korrekturflüssigkeiten ohne Farbpigmente verstanden werden.

Es ist bei Klebstoffspendern bzw. Pasten-Auftragsgeräten bekannt (vgl. DE 10 01 624 B bzw. US 2 984 393 A), einen als Ventilglied dienenden Stab über eine an ihm angeformte Feder in die Schließstellung zu beaufschlagen, in der er eine Austrittsöffnung des Spenders bzw. Gerätes verschließt. Diese Spender bzw. Auftragsgeräte eignen sich jedoch nur zu einem relativ breiten, ungenauen Auftragen der in ihnen enthaltenen Materialien. Demgegenüber wäre jedoch gerade bei Farb- bzw. Korrekturflüssigkeiten ein exaktes, leichtgängiges und gegebenenfalls dünnliniges Auftragen erwünscht.

Es wurde in der Folge auch bereits ein Klebstoffspender vorgeschlagen (s. EP 331 843 A), bei dem eine Kugel als Auftragselement und Ventilglied dient. Diese Kugel ist direkt von einem Federelement, wie einer Federscheibe oder einer Spiralfeder, beaufschlagt; das Federelement kann jedoch beim Auftragen von Klebstoff, wenn die Kugel von der Austrittsöffnung zurückgedrückt wird, die Kugel nicht oder nur schlecht gegen seitliche Bewegungen halten. Damit ist aber auch hier nur ein vergleichsweise ungenauer Materialauftrag möglich, was zwar bei Klebstoffspendern ausreichen mag, für die Aufbringung von Farb- bzw. Korrekturflüssigkeit jedoch unzureichend ist. Dies trifft auch auf den in einer Flaschenkappe seitlich angebrachten Spendemechanismus mit direkt Feder-beaufschlagter Kugel gemäß US 1 378 016 A zu.

Um bei farbauftragenden Schreib- bzw. Korrekturstiften, insbesondere beim Auftragen von Korrekturflüssigkeit, für einen exakten Auftrag eine gute Beweglichkeit der Farbauftragsspitze zu erzielen, wird diese mit einer im Hülsenteil drehbar gelagerten Kugel ausgebildet. Für Farben, die dünnflüssig sind und/oder schnell austrocknen, ist es überdies wichtig, daß ein Austritt von Farbe und/oder Lösungsmittel nur während des Farbauftrags-Vorganges möglich ist. Dazu sieht eine Lösung gemäß der den gattungsbildenden Stand der Technik definierenden EP 564 410 A1 (vergleichbare Lösungen sind in FR 2 665 649 A, FR 461 361 A, FR 329 628 und DE 43 04 910 A geoffenbart) vor, daß die als Auftragselement wirkende Kugel durch ein von einer Spiral- oder Schraubenfeder gegen die Kugel gepreßtes, insbesondere stabförmiges Führungs- bzw. Ubertragungselement vom Hülseninneren an den Rand der Austrittsöffnung gedrückt wird. Um an einer gewünschten Stelle Farbflüssigkeit auf ein Papier aufzutragen, wird der Stift mit der Kugel - die einen kleinen Durchmesser aufweisen kann - gegen diese Stelle gedrückt und gegebenenfalls über das Papier bewegt, so daß die Kugel gegen die Federkraft etwas von der Austrittsöffnung weg gedrückt wird und Farbe austreten kann.

Die Feder, der Stab, die Kugel und die Hülse bilden somit ein Ventil, das bei unbelasteter Stiftspitze verschlossen ist und ein unerwünschtes Auslaufen und/oder Austrocknen der Farbflüssigkeit verhindert. Das durch den Stab gebildete Führungselement hält und führt die Kugel im Bereich zwischen der Schließ- und der Öffnungsposition. Für die nötigen Federeigenschaften werden Spiral- bzw. Schraubenfedern aus Metall verwendet. Diese Federn müssen mit je einem Lager am Stab-Führungselement und am Stift selbst gelagert sein. Zur Lagerung am Stift wird in die Hülse, z.B. nach dem Einführen der Kugel, des Führungselementes und der Feder, ein Lagerteil eingesetzt. Um die gewünschten Ventileigenschaften zu erzielen, müssen die beiden Lager jedoch exakt beabstandet sein und die Feder muß die richtigen Federeigenschaften haben.

Die bekannten Stifte haben den Nachteil, daß verschiedene kleine Teile, von denen zumindest die Feder aus Metall besteht, exakt zusammengestellt werden müssen. Die an sich zweckmäßigen Spiralfedern sind kurz und können somit nur schlecht gehalten und eingesetzt werden. Das Führungselement, die Hülse und das Lagerteil sind vorzugsweise aus Kunststoff hergestellt. Da das Trennen der metallischen Spiralfeder von den anderen Bauteilen aus Gründen der Entsorgung eher aufwendig ist, stellen solche Stifte einen unerwünschten, zweikomponentigen Abfall dar.

Der Erfindung liegt daher die Aufgabe zugrunde, gattungsgemäße farbauftragende Stifte mit einer Kugel als Farbauftragselement und einem Führungselement so auszubilden, daß ihr Herstellungs- und Zusammensetzungsprozeß vereinfacht ist; weiters soll die Entsorgung vereinfacht werden; und dabei soll nichtsdestoweniger ein feines, exaktes Auftragen der Farb- bzw. Korrekturflüssigkeit sowie ein sicheres Verschließen des Ventils gewährleistet werden können. Weiters soll beim Auftragen von Farb- bzw. Korrekturflüssigkeit verhindert werden, daß die Auftragelement-Kugel zu weit in das Innere des Hülsenteils hineinbewegt wird.

Der erfindungsgemäße Stift der eingangs angeführten Art ist dadurch gekennzeichnet, daß das Federmittel wenigstens eine Blatt- oder Tellerfeder bzw. einen Ausschnitt hiervon umfaßt, und daß das Führungselement eine Anschlagsfläche aufweist, mit der es zur Begrenzung seiner Verschiebung gegen die Federkraft des Federmittels in Richtung von der Austrittsöffnung weg an einem Öffnungsanschlag in Anlage kommt.

Die vorliegende Lösung sieht somit vor, daß das für das Ventil benötigte Federmittel mindestens eine Blattfeder, also ein längliches, insbesondere im wesentlichen in Richtung des Führungselementes verlaufendes, unter Krafteinwirkung quer zu seiner Längsrichtung durchbiegbares bzw. seine Gestalt veränderndes Federelement, umfaßt. Bei der Deformation wird somit nicht, wie bei einer Spiral- oder Schraubenfeder, die Form der einzelnen Windungen im wesentlichen beibehalten und lediglich der Abstand zwischen den Windungen verändert. Die Blattfeder hat im Vergleich zu Spiral- bzw. Schraubenfedern bei vergleichbaren Federeigenschaften eine größere Länge, benötigt aber im Querschnitt weniger Platz. Dies ist bei der Anordnung in einem Hülsen-Innenraum von Vorteil, weil die längliche Ausbildung das Halten beim Einsetzen bzw. Zusammenstellen erleichtert und der kleine Querschnitt den Durchfluß von Farbflüssigkeit nicht beeinträchtigt.

Bei Ventilen von farbauftragenden Stiften wird insbesondere die Federwirkung von leicht gebogenen Blattfedern im wesentlichen entlang ihrer Längsrichtung eingesetzt. Dabei wird beispielsweise das eine Ende der Blattfeder mit der farbführenden Hülse und das andere Ende mit dem in der Hülse angeordneten Führungselement verbunden bzw. verschiebungsfrei in Kontakt gehalten. Bei einer durch das Aufdrücken der Kugel auf eine Unterlage erzeugten Verschiebung des Führungselementes in der Hülse wird das längliche Federelement zunehmend in seiner Querrichtung verformt bzw. gebogen und dadurch in seiner Längsrichtung verkürzt. Die aus der elastischen Verformung resultierende Kraft in Richtung des Führungselementes schließt das Ventil und damit die Austrittsöffnung verläßlich, wenn die Stiftspitze nicht mehr gegen die Unterlage gedrückt wird. Andererseits wird die Bewegung des Führungselements in den Hülsenteil hinein durch den Öffnungsanschlag begrenzt, so daß sichergestellt wird, daß beim Auftragen nicht zu viel Flüssigkeit austritt.

Da das Führungselement meist zentral in der Hülse angeordnet ist und auch bei seiner durch Federmittel rückstellbaren Verschiebung im wesentlichen entlang seiner Längsachse nicht in Kontakt mit der Hülse gelangen sollte, werden mindestens zwei, gegebenenfalls aber auch drei oder vier Blattfedern im wesentlichen symmetrisch zur Längsachse des Führungselementes angeordnet.

Wenn nun eine Vielzahl von gleichen Blattfedern rund um das Führungselement von diesem weg zur Hülse führen, erzeugen diese eine glockenförmige Struktur, die im wesentlichen einer Tellerfeder entspricht. Daher ist es verständlich, daß Tellerfedern bzw. Ausschnitte von Tellerfedern im weiteren Sinn als "Blattfedern" angesehen und im Rahmen der Erfindung verwendet werden können.

Die verwendeten Blatt- bzw. Tellerfedern können aus Kunststoff hergestellt werden, so daß, insbesondere wenn auch die Auftragselement-Kugel aus Kunststoff besteht, ein im wesentlichen aus einem einzigen Material aufgebauter Stift entsteht. Ein solcher Einkomponentenstift kann nach seiner Benützung ohne Trennaufwand einer Materialverwertung (Recycling) zugeführt werden.

Doch ist auch das Vorsehen von Kugeln aus Metall eher unproblematisch, da diese - im Gegensatz zu festgeklemmten Metall-Spiralfedern - beim Herausziehen der Innenteile eines solchen Stiftes aus ihrer durch die Form der Austrittsöffnung gegebenen Halterung herausfallen bzw. leicht herausgenommen werden können.

Werden das Federmittel und das Führungselement aus Kunststoff geformt, so besteht die Möglichkeit, diese beiden Teile auch einstückig auszubilden. Gemäß einer bevorzugten Ausführungsform umfaßt das Federmittel ein mit dem Hülsenteil verbindbares, vorzugsweise in dieses einsteckbares Anschlußteil. Das Federmittel ist dabei am einen Endbereich mit dem Anschlußteil verbunden und am anderen mit dem Führungselement. Die miteinander verbundenen Teile können als ein zusammenhängendes Spritzgußteil einfach hergestellt und mit minimalem Aufwand in die Hülse eingesetzt werden. Dabei hängen die Federeigenschaften nur von der Herstellung, nicht aber vom Zusammensetzen ab.

Für eine einfache Fertigung bzw. Montage ist es weiters günstig, wenn der Öffnungsanschlag mit dem Federmittel, insbesondere mit einem am Hülsenteil befestigbaren Anschlußteil des Federmittels, verbunden ist, wobei das Führungselement an einen ersten Endbereich des Federmittels und der Öffnungsanschlag an einen zweiten Endbereich des Federmittels anschließt.

Für die angestrebte Federwirkung unter gleichzeitiger Erzielung einer Führungsfunktion hat es sich ferner als vorteilhaft erwiesen, wenn das Federmittel mindestens eine Blattfeder mit einem gebogenen, insbesondere einem U- oder S-förmigen, Abschnitt umfaßt, der bei der Bewegung des Führungselementes von der Austrittsöffnung weg so deformierbar ist, daß eine Rückstellkraft entsteht.

Im Hinblick darauf, besonders feinlinige Aufträge bzw. Aufträge bei vergleichsweise stark geneigten Stiften zu ermöglichen, ist es auch von Vorteil, wenn zwischen der als Auftragselement dienenden Kugel und dem Führungselement wenigstens eine weitere Kugel vorgesehen ist, wobei diese weitere Kugel bzw. wenigstens eine dieser weiteren Kugeln vom Führungselement unter der Wirkung des Federmittels gegen einen Verschließanschlag des Hülsenteils anlegbar ist. Dabei kann die Auftragselement-Kugel klein und mit einer schwachen Halterung vorgesehen sein, da die Verschließkräfte von der oder den weiteren Kugel(n) aufgenommen und übertragen werden. Insbesondere ist es möglich, daß die als Auftragselement dienende Kugel durch die am Verschließanschlag anliegende weitere Kugel im wesentlichen druckfrei in Schließkontakt mit der Austrittsöffnung bringbar ist. Auch ist es hier vorteilhaft, wenn der Durchmesser der als Auftragselement dienenden Kugel kleiner ist als der Durchmesser der weiteren Kugel(n).

Schließlich ist es günstig, wenn die weitere Kugel durch Drehbewegungen der als Auftragselement dienenden Kugel in Drehung versetzbar ist und durch die Drehbewegung der weiteren Kugel eine Schöpfwirkung bzw. eine Förderung von Farbflüssigkeit in einen zwischen den beiden Kugeln gelegenen Zwischenraum erzielbar ist.

Die Erfindung wird nachfolgend anhand von in der Zeichnung dargestellten bevorzugten Ausführungsbeispielen, auf welche die Erfindung aber nicht eingeschränkt sein soll, noch weiter erläutert. Es zeigen:
Fig.1 einen Schnitt durch eine Auftragsspitze eines Stifts mit einer Kugel und einem Führungselement, das über zwei Blattfedern mit einem Anschlußteil verbunden ist;
Fig.2 ein Detail eines Schnittes durch eine Stift-Auftragsspitze mit schwach gebogenen Blattfedern;
Fig.3 einen Schnitt durch eine Auftragsspitze eines Stifts ähnlich Fig.1, jedoch mit zwei Kugeln, gemäß einer besonders bevorzugten, zumindest derzeit als beste Ausführungsform angesehenen Ausführung, und mit einem Führungselement, das über zwei Blattfedern mit einem Anschlußteil verbunden ist;
Fig.4 einen Schnitt durch den Endbereich einer solchen Auftragsspitze mit zwei Kugeln in gegenüber Fig.3 vergrößertem Maßstab; und
Fig.5 einen Schnitt durch den Endbereich einer Auftragsspitze ähnlich Fig.4, nun jedoch mit drei Kugeln.

Fig.1 zeigt ein Hülsenteil 1 der Stiftspitze eines Stiftes zum Auftragen von Farbflüssigkeit. Das Hülsenteil 1 umschließt einen Farbraum 2 und hat an einem Austrittsende eine Austrittsöffnung 3 für die Farbflüssigkeit. Zur Speisung des Farbraums 2 mit Farbflüssigkeit ist eine Anschlußöffnung 12 vorgesehen. Die Anschlußöffnung 12 ist von einem Anschlußbereich, insbesondere einem Gewinde 13, umgeben, so daß das Hülsenteil 1 an einen Farbbehälter anschließbar ist. An die Austrittsöffnung 3 wird vom Farbraum 2 her mittels eines stabförmigen Führungselementes 4 eine Auftragskugel 5 angedrückt. Das Führungselement 4 wird dazu von wenigstens einer Blattfeder, im vorliegenden Beispiel von zwei, gegebenenfalls auch von mehreren, bezüglich einer Achse 4a des Führungselementes 4 im wesentlichen symmetrisch angeordneten Blattfedern 6, gegen die Austrittsöffnung 3 gepreßt. Dabei ist ein erster Endbereich 6a der Blattfedern 6 verschiebungsfrei am Führungselement 4 angelegt oder insbesondere mit diesem verbunden. Ein zweiter Endbereich 6b der Blattfedern 6 ist gegebenenfalls am Hülsenteil 1 angelegt oder mit diesem verbunden. Im vorliegenden Ausführungsbeispiel ist zur Verbindung der Endbereiche 6b der Blattfedern 6 mit dem Hülsenteil 1 ein insbesondere ringförmiges Anschlußteil 7 vorgesehen, das in einem Klemmsitz im Hülsenteil 1 sitzt. Eine innere Einschiebbegrenzung 8a in Form einer Schulter und ein äußerer Wulst 8b begrenzen im Hülsenteil 1 den Klemmsitz. Das Anschlußteil 7 hat einen zentralen Führungsbereich 7a für das Führungselement 4. Dieser Führungsbereich 7a wird gemäß Fig.1 von radial nach innen gerichteten Fortsätzen 9 gebildet. Zwischen den Fortsätzen 9 ist ein genügend großer Durchfluß-Öffnungsbereich für die Farbflüssigkeit vorgesehen.

Die dargestellten Blattfedern 6 sind vorzugsweise aus Kunststoff gefertigt und S-förmig, mit zwei einander entgegengesetzten Krümmungsbereichen, ausgebildet. Bei Bewegung des Führungselementes 4 von der Austrittsöffnung 3 weg wird zumindest der Krummungsradius des einen Krümmungsbereiches verkleinert. Diese elastische Verformung bewirkt eine entsprechende Rückstellkraft.

Die Fortsätze 9 des Anschlußteils 7 haben zusätzlich zur (oder gegebenenfalls anstelle der) Führungsfunktion die Funktion eines Anschlages zur Begrenzung der Bewegung des Führungselementes 4 in Richtung von der Austrittsöffnung 3 weg. Zu diesem Zweck weist das stabförmige Führungselement 4 eine in der Art eines Bundes radial nach außen abstehende Anschlagfläche 10 auf, die bei der als maximal vorgesehenen Verschiebung des Führungselementes 4 an der Unterseite der Fortsätze 9 anliegt, welche somit einen Öffnungsanschlag 11 definierten. An sich kann ein derartiger Öffnungsanschlag 11 aber auch gesondert von den Fortsätzen 9 mit dem Hülsenteil 1 und/oder mit dem Anschlußteil 7 verbunden sein. Die Länge des Öffnungsanschlags 11 wird so gewählt, daß die Auftragselement-Kugel 5 immer genügend weit über die Austrittsöffnung 3 vorsteht, um den Farbauftrag zu gewährleisten.

Es versteht sich von selbst, daß die Ausbildung, Anzahl und Anordnung der Blattfedern 6 dem jeweiligen Bedarf entsprechend gewählt werden kann. Gegebenenfalls ist das Führungselement 4 durch die Blattfedern 6 genügend gut geführt, so daß kein Führungsbereich 7a vorzusehen ist. Der Öffnungsanschlag 11 bewirkt, daß die Auftragselement-Kugel 5 nicht ganz in den Hülsenteil 1 einpreßbar ist.

Fig.2 zeigt eine Ausführungsform, bei der Blattfedern 6' mit nur schwach ausgeprägten Krümmungsbereichen das Führungselement 4 mit dem Anschlußteil 7 verbinden. Die Form einer zweckmäßigen Blattfeder sollte in der Schließposition (bei verschlossener Austrittsöffnung 3) so sein, daß der erste Endbereich 6a der Blattfeder 6 von der Öffnung 3 weg verschiebbar ist und die Verschiebung des Endbereiches 6a zu einer Rückstellkräfte erzeugenden Verformung der Blattfeder 6 führt. Die Blattfedern können somit unterschiedlich ausgebildet werden. Gegebenenfalls können Blattfedern vorgesehen sein, die mehr oder weniger radial und somit im wesentlichen nicht entlang des Führungselementes 4 verlaufen. Bei einer solchen Ausführung ist das Führungselement 4 axial relativ wenig auslenkbar, so daß auf einen Führungsbereich gegebenenfalls verzichtet werden kann.

Der Führungs- und Anschlagsbereich für das Führungselement 4 kann gemäß Fig.2 auch als um das Führungselement 4 verlaufender Ring 14 ausgebildet sein. Zur Verbindung des Ringes 14 mit dem Anschlußteil 7 sind speichenartige Radialverbindungen 15 vorgesehen. Zur Bildung eines Öffnungsanschlages ist der Anschlagfläche 10 des Führungselementes 4 eine gegenüberliegende Seitenfläche 14a des Ringes 14 zugeordnet. Da die Radialverbindungen 15 und der Ring 14 schmal ausgebildet sind, wird der freie Querschnitt des Farbraumes 2 nur wenig kleiner. Die Ausbildung der Blattfedern 6' behindert den Durchfluß der Farbflüssigkeit durch den Farbraum 2 nur unwesentlich.

Fig.3 zeigt eine Stiftspitze eines Stiftes zum Auftragen von Farbflüssigkeit, die im wesentlichen der Stiftspitze gemäß Fig.1 entsprechend ausgebildet ist. Die Ausbildung gemäß Fig.3 und in einer vergrösserten Darstellung gemäß Fig.4 umfaßt eine zweite Kugel 16, die zwischen der Auftragselement-Kugel 5c und dem dieser zugewandten Ende des Führungselementes 4 vorgesehen ist. Im Inneren des Hülsenteils 1 ist für die zweite Kugel 16 ein an diese angepaßter Verschlußsitz oder Verschließanschlag 17 vorgesehen, so daß die vom Führungselement 4 gegen den Sitz 17 gepreßte zweite Kugel 16 den Farbraum 2 dicht abschließt. Durch die am Verschließanschlag 17 anliegende zweite Kugel 16 wird die Auftragskugel 5c im wesentlichen druckfrei in Schließkontakt mit der Austrittsöffnung 3 gehalten.

Bei den vorliegenden Stiften ist ganz allgemein im Bereich der Stiftspitze ein Ventil vorgesehen, das den Austritt von Farbflüssigkeit nur zuläßt, wenn die Stiftspitze gegen eine Unterlage, bzw. die Auftragskugel 5, 5c etwas gegen den Farbraum 2 gedrückt wird. Das Ventil umfaßt wenigstens ein Federmittel 6, 6' und ein Führungselement 4. Der Austrittsverschluß wird durch einen verschließenden Kontakt zwischen wenigstens einem Bereich des Innenrandes des Hülsenteils und dem Führungselement und/oder wenigstens einer Kugel erzielt.

In der Ausführungsform gemäß Fig.1 dient die Auftragselement-Kugel 5 als Schließelement, und sie liegt in Schließstellung dicht von innen an der Austrittsöffnung 3 an. Um das Austreten dieser Auftragskugel 5 zu verhindern, muß der Rand der Austrittsöffnung 3 ausreichend fest und mit genügend großer Umschließung der Auftragskugel 5 ausgebildet werden. Dies führt dazu, daß die Auftragskugel 5 nur wenig über den relativ breiten Rand der Austrittsöffnung 3 vorsteht und die kritische Neigung des Stiftes, bei der das Ventil durch ein Drücken gegen die Unterlage nicht mehr geöffnet werden kann bzw. bei der der Farbauftrag nicht mehr möglich ist, relativ klein ist.

In der Ausführungsform gemäß Fig.3 dient die zweite Kugel 16 als Schließelement, das die Schließkräfte des Ventils auf den Verschlußitz 17 überträgt. Damit ist auch die Möglichkeit gegeben, eine kompaktere Ventilausführung vorzusehen. Auch muß die Auftragskugel 5c somit nicht so gehalten sein, daß sie die Verschlußkräfte aufnehmen muß. Dadurch kann der Rand der Austrittsöffnung 3 dünn und die Auftragskugel 5c nur etwas mehr als zur Hälfte umschließend ausgebildet werden. Der Stift kann somit um einen großen Öffnungswinkel 19 (Fig.4), bis zu 70°, der aber aus Stabilitätsgründen zwischen 25° und 45° liegen wird, geneigt werden, bis der Rand der Austrittsöffnung 3 an der Unterlage ansteht und das Aufdrücken des Ventils verhindert.

Bei einer Bewegung der etwas angedrückten Stiftspitze über eine Unterlage rollt die Auftragskugel 5c auf der Unterlage ab und wird die mit ihr in Preßkontakt stehende zweite Kugel 16 in Drehbewegung setzen. Durch die Drehbewegung der zweiten Kugel 16 ist eine gute Schöpfwirkung, d.h. ein Transport von Farbflüssigkeit vom Farbraum 2 in einen zwischen den beiden Kugeln 5c, 16 liegenden Zwischenraum 18, erzielbar. Durch diese Anordnung wird einerseits nur soviel Farbmasse aufgetragen, als auch wirklich notwendig ist, und andererseits ein Verkleben der Auftragskugel 5c vermieden.

Der Durchmesser der ersten Kugel 5c ist - entsprechend der Ausbildung des Hülsen-Hohlraums im Bereich der Austrittsöffnung - gegebenenfalls etwas kleiner als der Durchmesser der zweiten Kugel 16.

Fig.5 zeigt eine weitere Möglichkeit des Farbübertragens zur Auftragskugel 5d. Dazu sind hier zwei weitere Kugeln 16a, 16b vorgesehen, die einerseits den Transport von Farbflüssigkeit übernehmen und andererseits als Schließelement wirken. Die Durchmesser dieser beiden Kugeln 16a, 16b werden - entsprechend den Innenmaßen des Hülsen-Hohlraums - gegebenenfalls unterschiedlich sein; bei sich gegen den Farbraum 2 zu erweiterndem Hülsen-Hohlraum werden auch die Durchmesser dieser Kugeln 16a, 16b jeweils größer zu wählen sein.

Gegebenenfalls könnten - um die Menge des Farbauftrag zu erhöhen - auch mehrere Kugeln in einer Ebene oberhalb der Auftragskugel angeordnet werden, gegebenenfalls drei Kugeln. Eine solche Anordnung wäre dann allgemein tetraeder-förmig, wobei die Spitze des Tetraeders durch die Auftragskugel gebildet ist.

Beispielsweise für Kugelschreiber oder Lackstifte können Ausführungsformen, die wenigstens zwei der Austrittsöffnung 3 zugeordnete Kugeln aufweisen, und die gegebenenfalls andere oder auch keine der oben beschriebenen Ausgestaltungen eines Federmittels umfassen, von Interesse sein.

Selbstverständlich können alle Merkmale der beschriebenen Ausführungsformen beliebig kombiniert werden. So können beispielsweise weitere Kugeln 16 bzw. 16a, 16b auch bei einem Stift mit Blattfedern 6' gemäß Fig.2 vorgesehen werden, und/oder ein Ring 14 an Speichen 15 kann beim Stift gemäß Fig.1 (oder Fig.3) vorgesehen werden.

## Patentansprüche

1. Stift zum Auftragen von Farb- bzw. Korrekturflüssigkeit, mit einem eine Austrittsöffnung (3) für die Farbflüssigkeit aufweisenden Hülsenteil (1), einem Ventil, das wenigstens ein Federmittel und ein Führungselement (4) umfaßt, und einer, der Austrittsöffnung (3) zugeordneten, als Auftragselement (5, 5c) dienenden Kugel, dadurch gekennzeichnet, daß das Federmittel wenigstens eine Blatt- oder Tellerfeder (6, 6') bzw. einen Ausschnitt hiervon umfaßt, und daß das Führungselement (4) eine Anschlagsfläche (10) aufweist, mit der es zur Begrenzung seiner Verschiebung gegen die Federkraft des Federmittels in Richtung von der Austrittsöffnung weg an einem Öffnungsanschlag (11, 14a) in Anlage kommt.

2. Stift nach Anspruch 1, dadurch gekennzeichnet, daß das Federmittel ein mit dem Hülsenteil (1) verbindbares, vorzugsweise in dieses einsteckbares, Anschlußteil (7) umfaßt.

3. Stift nach Anspruch 1 oder 2, dadurch gekennzeichnet, daß das Federmittel und das Führungselement (4) als einstückiges Preßmittel, insbesondere aus Kunststoff, ausgebildet sind.

4. Stift nach einem der Ansprüche 1 bis 3, dadurch gekennzeichnet, daß der Öffnungsanschlag (11, 14a) mit dem Federmittel, insbesondere mit einem am Hülsenteil (1) befestigbaren Anschlußteil (7) des Federmittels, verbunden ist, wobei das Führungselement (4) an einen ersten Endbereich des Federmittels und der Öffnungsanschlag (11, 14a) an einen zweiten Endbereich des Federmittels anschließt.

5. Stift nach einem der Ansprüche 1 bis 4, dadurch gekennzeichnet, daß das Federmittel mindestens eine Blattfeder (6, 6') mit einem gebogenen, insbesondere einem U- oder S-förmigen, Abschnitt umfaßt, der bei der Bewegung des Führungselementes (4) von der Austrittsöffnung (3) weg so deformierbar ist, daß eine Rückstellkraft entsteht.

6. Stift nach einem der Ansprüche 1 bis 5, dadurch gekennzeichnet, daß zwischen der als Auftragselement dienenden Kugel (5c) und dem Führungselement (4) wenigstens eine weitere Kugel (16; 16a, 16b) vorgesehen ist, wobei diese weitere Kugel bzw. wenigstens eine dieser weiteren Kugeln (16; 16a) vom Führungselement (4) unter der Wirkung des Federmittels gegen einen Verschließanschlag (17) des Hülsenteils (1) anlegbar ist.

7. Stift nach Anspruch 6, dadurch gekennzeichnet, daß die als Auftragselement dienende Kugel (5c) durch die am Verschließanschlag (17) anliegende weitere Kugel (16; 16a) im wesentlichen druckfrei in Schließkontakt mit der Austrittsöffnung (3) bringbar ist.

8. Stift nach Anspruch 6 oder 7, dadurch gekennzeichnet, daß die weitere Kugel (16; 16a) durch Drehbewegungen der als Auftragselement dienenden Kugel (5c) in Drehung versetzbar ist und durch die Drehbewegung der weiteren Kugel (16; 16a) eine Schöpfwirkung bzw. eine Förderung von Farbflüssigkeit in einen zwischen den beiden Kugeln gelegenen Zwischenraum (18) erzielbar ist.

9. Stift nach einem der Ansprüche 6 bis 8, dadurch gekennzeichnet, daß der Durchmesser der als Auftragselement dienenden Kugel (5c) kleiner ist als der Durchmesser der weiteren Kugel(n) (16; 16a, 16b).

## Claims

1. A pen for applying a colour or correction liquid comprising a sleeve part (1) including an outlet port (3) for the colour liquid, a valve incorporating at least one spring means and a guide element (4), and a sphere (5, 5c) associated to the outlet port (3) and serving as applicator element, characterized in that the spring means comprises at least one leaf spring or disk spring (6, 6'), or a section thereof, and that the guiding element (4) comprises an abutment surface (10), by which it comes to rest against an opening abutment (11, 14a) so as to delimit its displacement against the spring force of the spring means in the direction away from the outlet port.

2. A pen according to claim 1, characterized in that the spring means comprises a joining part (7) connectable with the sleeve part (1), preferably pluggingly insertable thereinto.

3. A pen according to claim 1 or 2, characterized in that the spring means and the guiding element (4) are designed as a one-piece pressing means, in particular made of plastics.

4. A pen according to any one of claims 1 to 3, characterized in that the opening abutment (11, 14a) is connected with the spring means, in particular with a joining part (7) of the spring means capable of being attached to the sleeve part (1), the guiding element (4) following upon a first end region of the spring means, and the opening abutment (11, 14a) following upon a second end region of the spring means.

5. A pen according to any one of claims 1 to 4, characterized in that the spring means comprises at least one leaf spring (6, 6') with a curved, in particular U- or S-shaped section, which, when the guiding element (4) is moved away from the outlet port (3) is capable of being deformed such that a restoring force is created.

6. A pen according to any one of claims 1 to 5, characterized in that between the sphere (5c) serving as applicator element and the guiding element (4), at least one further sphere (16; 16a, 16b) is provided, wherein this further sphere or at least one of these further spheres (16; 16a) is capable of resting against a closing abutment (17) of the sleeve part (1) by the guiding element (4) under the action of the spring means.

7. A pen according to claim 6, characterized in that the sphere (5c) serving as applicator element is capable of being brought into closing contact with the outlet port (3) substantially free from pressure by means of the further sphere (16; 16a) which contacts the closure abutment (17).

8. A pen according to claim 6 or 7, characterized in that the further sphere (16; 16a) is capable of being set into rotation by rotational movements of the sphere (5c) serving as an applicator element, and that by the rotational movement of the further sphere (16; 16a) a drawing action or conveyance of the colour liquid into a space (18) present between the two spheres can be attained.

9. A pen according to any one of claims 6 to 8, characterized in that the diameter of the sphere (5c) serving as applicator element is smaller than the diameter of the further sphere(s) (16; 16a, 16b).

## Revendications

1. Stylo pour appliquer des fluides de couleur ou de correction, présentant un élément de manchon (1) comportant un orifice de sortie (3) pour les fluides de couleur, une soupape qui est dotée au moins d'un moyen de ressort et d'un élément de guidage (4), et une bille faisant office d'élément applicateur (5, 5c) associée à l'orifice de sortie (3), caractérisé en ce que le moyen de ressort comporte au moins un ressort à lames ou à disques (6, 6') ou une partie de celui-ci, et en ce que l'élément de guidage (4) comporte une surface d'arrêt (10) avec laquelle il vient s'appuyer contre une butée d'ouverture (11, 14a) pour limiter son déplacement contre la force élastique du moyen de ressort dans le sens opposé à l'orifice de sortie.

2. Stylo selon la revendication 1, caractérisé en ce que le moyen de ressort comporte un élément de raccordement (7) qui peut être relié à l'élément de manchon (1), de préférence peut être inséré dans celui-ci.

3. Stylo selon la revendication 1 ou 2, caractérisé en ce que le moyen de ressort et l'élément de guidage (4) sont conçus sous forme d'une pièce moulée par compression d'un seul tenant, en particulier en plastique.

4. Stylo selon l'une des revendications 1 à 3, caractérisé en ce que la butée d'ouverture (11, 14a) est reliée avec le moyen de ressort, en particulier avec un élément de raccordement (7) du moyen de ressort pouvant être fixé à l'élément de manchon (1), l'élément de guidage (4) étant de ce fait relié à une première zone d'extrémité du moyen de ressort et la butée d'ouverture (11, 14a) à une seconde zone d'extrémité du moyen de ressort.

5. Stylo selon l'une des revendications 1 à 4, caractérisé en ce que le moyen de ressort comporte au moins un ressort à lames (6, 6') avec une section courbée, en particulier en forme de U ou de S, qui, lors du déplacement de l'élément de guidage (4) dans le sens opposé à l'orifice de sortie (3) peut être déformée de telle sorte qu'il est produit une force de rappel.

6. Stylo selon l'une des revendications 1 à 5, caractérisé en ce qu'il est prévu entre la bille faisant office d'élément applicateur (5c) et l'élément de guidage (4) au moins une bille supplémentaire (16 ; 16a, 16b), cette autre bille supplémentaire ou au moins l'une de ces billes supplémentaires (16 ; 16a) pouvant être appliquée contre une butée de fermeture (17) de l'élément de manchon (1) par l'élément de guidage (4) sous l'action du moyen de ressort.

7. Stylo selon la revendication 6, caractérisé en ce que la bille faisant office d'élément applicateur (5c) peut être amenée en contact de fermeture pour l'essentiel sans pression avec l'orifice de sortie (3) par l'autre bille (16 ; 16a) appliquée contre la butée de fermeture (17).

8. Stylo selon la revendication 6 ou 7, caractérisé en ce que la bille supplémentaire (16 ; 16a) peut être déplacée en rotation par des mouvements de rotation de la bille faisant office d'élément applicateur (5c) et en ce qu'une action d'aspiration ou un apport de fluide de couleur dans un espace intermédiaire (18) disposé entre les deux billes peut être obtenu par le mouvement de rotation de l'autre bille (16 ; 16a).

9. Stylo selon l'une des revendications 6 à 8, caractérisé en ce que le diamètre de la bille faisant office d'élément applicateur (5c) est inférieur au diamètre de l'autre ou des autres bille (s) (16 ; 16a, 16b).
